# EUROPÄISCHE PATENTSCHRIFT

(11) **EP 4 108 402 B1**
(45) Veröffentlichungstag und Bekanntmachung des Hinweises auf die Patenterteilung: **15.10.2025**
(21) Anmeldenummer: 22180122.8
(22) Anmeldetag: 21.06.2022
(51) Int. Cl.: B28B 11/24, F27B 17/00, F27D 1/00

(54) **KAMMER ZUM HÄRTEN VON BAUSTOFFEN**
CHAMBER FOR HARDENING BUILDING MATERIALS
CHAMBRE DESTINÉE À DURCIR DES MATÉRIAUX DE CONSTRUCTION

(30) Priorität: 24.06.2021 DE 102021003243
(43) Veröffentlichungstag der Anmeldung: 28.12.2022
(73) Patentinhaber: Robert Thomas Metall- und Elektrowerke GmbH & Co. KG, 57290 Neunkirchen (DE)
(72) Erfinder: Leu, Erik, 57548 Kirchen-Freusburg (DE)
(74) Vertreter: Klüppel, Walter

(56) Entgegenhaltungen:
- DE-C1- 19 712 619
- GB-A- 914 754
- US-A- 5 079 855
- US-A1- 2005 133 016

## Beschreibung

Die Erfindung betrifft eine Kammer zum Härten von Baustoffen, wobei die Kammer aus auf einer Bodenplatte aufgebauten, untereinander isolierten Blechelementen, welche Wände und eine Decke bilden, besteht.

Zum Trocknen von Ziegeln sind derartige Kammern bereits bekannt. Kammern, zum Härten von Betonsteinen weisen Regalsysteme aus mehreren Regalstützen und mehreren auf den Regalstützen angeordnete Auflageelemente zum Abstützen von Regalböden auf denen die zu härtenden Beton-Massen gelagert sind auf. In seiner Temperatur und Feuchtigkeit eingestellte Luft wird über Rohrsysteme zu den zu härtenden Beton-Massen geleitet. Teilweise kann des Zuluft-Rohrsystem in das Regalsystem integriert sein. Ein weiteres, aufwendiges Abluft-Rohrsystem, das auch teilweise in das Regalsystem integriert sein kann dient dazu eine entsprechende Durchströmung zu gewährleisten.

Die US-Patentschrift US 5,079,855 offenbart eine Kammer. Zudem geht aus der US 2005/0133016 A1 eine Kammer gemäß dem Oberbegriff des Patentanspruchs 1 hervor.

Der Erfindung liegt die Aufgabe zugrunde, eine sowohl für Betonsteine als auch für mittels CO2 härtende Baustoffe geeignete kostengünstige alternative Härtekammer aufzuzeigen.

Die Aufgabe wird durch den Gegenstand des Patentanspruchs 1 gelöst.

Durch die beanspruchten selbstragenden Blechelemente entfallen aufwändige Regalsysteme. Durch die Doppelwandigkeit der Blechelemente wird die Gaszuführung und die Gasabführung erheblich vereinfacht und kostengünstiger gestaltet.

Nachahmenswert ist, dass die Wände und/oder Decke selbsttragend aus mehreren wannenförmigen Blechelementen gebildet werden, die aus einer Grundfläche, allseitig abgekanteten Seitenwänden sowie gegenüber diesen nach innen abgebogenen, im Wesentlichen parallel zu der Grundfläche verlaufenden Randstreifen bestehen, wobei auf den Randstreifen, den Innenbereich der so gebildeten Doppel-Wände und/oder Doppel-Decken der Kammer bildende, Blechtafeln im Wesentlichen gasdicht angeordnet sind, dass die Randstöße fest und im Wesentlichen gasdicht miteinander verbunden sind, bei dem mit ihrer Grundfläche in einer gemeinsamen Ebene stehenden Blechelemente durch ihre Seitenwände über Dichtungen verspannende Verbindungen zusammengehalten sind, während rechtwinklig anschließende Blechelemente durch Seitenwände über Dichtungen mit Randstreifen und darauf angeordneten Blechtafeln verspannende Verbindungen gehalten sind, dass die Doppel-Wände und/oder Doppel-Decken einen Medienzulauf und/oder Medienablauf aufweisen, wobei die Blechtafeln in die Kammer gerichtete Medieneinlässe und/oder Medienauslässe aufweisen. Zudem sind an die Randstreifen Auflageelemente angeschraubt, angeschweißt oder eingehängt, welche zum Abstützen von Trägern für die Baustoffe dienen.

Gemäß einem ersten Ausführungsbeispiel hat es sich zur Gewährung der Dichtigkeit und Stabilität bewährt, dass die Verbindungen der Stoßstellen der Seitenwände und der Randstreifen der wannenförmigen Blechelemente durch eine Schweißnaht gebildet sind.

Zweckmäßig ist, dass als Dichtungen selbstklebende Dichtstreifen und/oder pastöse Dichtmittel umlaufend und/oder durchlaufend Anwendung finden. Wird z.B. Silikon als pastöses Dichtmittel verwendet ist ein Nachträgliches Isolieren möglich, ohne dass bei der Montage der Kammer darauf geachtet werden muss, ob Dichtstreifen eventuell verletzt werden.

Damit die Decke problemlos begangen werden kann, ist es zweckmäßig, dass für Decken vorgesehene wannenförmige Blechelemente und/oder Blechtafeln mit gegenüber den für Wände vorgesehenen wannenförmigen Blechelementen und/oder Blechtafeln aus Blech höherer Dicke und/oder einem Material höherer Festigkeit gefertigt sind und/oder breitere Seitenwände und/oder Randstreifen aufweisen.

Zur thermischen Isolierung der Außenwände der Kammer wird vorgeschlagen, dass durch Grundflächen von wannenförmigen Blechelementen gebildete Wände in Abständen der Dicke von Isolierpackungen vorgesehene Umkleidungen zugeordnet sind, wobei die Umkleidung aus Trapezblechen erstellt sein kann.

Zur thermischen Isolierung der Decke hat es sich bewährt, dass der durch Grundflächen von wannenförmigen Blechelementen gebildeten Decke in Abständen der Dicke von horizontalen Isolierschichten Umkleidungen zugeordnet sind, wobei als Umkleidung Lochbleche vorgesehen sein können.

Zur thermischen Isolierung der Blechelemente gegeneinander ist es vorteilhaft, dass die zwischen den durch die Grundflächen gegenüberstehender wannenförmiger Blechelemente bzw. zwischen den durch die Grundflächen der wannenförmigen Blechelemente und die Umkleidung ausgebildeten Zwischenräume mit schüttbarem Isoliermaterial und/oder Isolierplatten gefüllt sind.

Im Einzelnen sind die Merkmale der Erfindung anhand der Beschreibung eines Ausführungsbeispiels in Verbindung mit dieses darstellenden Zeichnungen erläutert. Es zeigen dabei:
- Fig. 1: eine abgebrochen dargestellte erfindungsgemäße Kammer,
- Fig. 2: einen teilweise geschnitten dargestellten Ausschnitt der erfindungsgemäßen Kammer in Seitenansicht,
- Fig. 3: einen Ausschnitt der erfindungsgemäßen Kammer in perspektivischer Ansicht,
- Fig. 4: ein doppelwandiges Blechelement, und
- Fig. 5: einen Ausschnitt einer Wand.

In Figur 1 ist ein teilweise abgebrochen dargestellte erfindungsgemäße Kammer 1 abgebildet, die Wände 2 und eine Decke 3 aufweist. Die Wände 2 bestehen aus einer Vielzahl doppelwandiger Blechelemente 4, die untereinander z.B. verschraubt sind und auf einer Bodenplatte 5 aufstehen. Am oberen Ende sind die aufstehenden doppelwandigen Blechelemente 4 einer Wand 2 an einen Medienzulauf 6, hier ein Rohrsystem angeschlossen, welches die einzelnen doppelwandigen Blechelemente 4 mit einem gasförmigen Medium speist. Eine gegenüber liegende Wand 2' ist mit einem Medienablauf 7 verbunden, über den das gasförmige Medium abgesaugt werden kann. Dadurch kann zwischen gegenüberliegenden Wänden eine Gasströmung entstehen, die zum Aushärten der Baustoffe dient.

Jedes doppelwandige Blechelement 4 besteht aus einem wannenförmigen Blechelement 8 mit allseitig abgekanteten Seitenwänden sowie gegenüber diesen nach innen abgebogen im Wesentlichen parallel zur Grundfläche des wannenförmigen Blechelements 8 verlaufenden Randstreifen 9. Die Stoßstellen der Seitenwände und Randstreifen 9 der wannenförmigen Blechelemente 8 sind durch eine Schweißnaht gasdicht miteinander verbunden. Durch diese Schweißnaht wird auch die Stabilität jedes einzelnen wannenförmigen Blechelements 8 erhöht.

An die Randstreifen 9 sind Auflageelemente 10 angeschraubt, angeschweißt oder eingehängt. Die Auflageelemente 10 dienen zum Abstützen von nicht dargestellten Trägern für die Baustoffe. Die Randstreifen 9 sind dabei so groß gestaltet, dass zwischen den Andockpunkten für die Auflageelemente 10 auf einer Seite jedes wannenförmigen Blechelements 8 und den Andockpunkten für die Auflageelemente 10 auf der gegenüber liegenden Seite jedes wannenförmigen Blechelements 8 Blechtafeln 11 im Wesentlichen gasdicht aufgeschraubt sind. Die Blechtafeln 11, die hinter den Auflageelementen liegen, weisen Öffnungen, Löcher bzw. Düsen auf, über welche die Baustoffe gezielt mit Gas angestrahlt werden können oder über die das Gas wieder in die doppelwandigen Blechtafeln eingesaugt wird, je nachdem, ob die doppelwandigen Blechelemente 4 an einen Medienzulauf 6 oder einen Medienablauf 7 angeschlossen sind.

Die Kammer 1 weist mehrere Türen 12 auf, über welche der Besatz für die Kammer 1 in diese eingebracht werden kann. Auf der Decke 3 sind ebenfalls doppelwandige Blechelemente 13 vorgesehen. Zur Absturzsicherung weist die Kammer auf der Decke 3 ein Geländer 14 auf.

In Figur 2 sind auf der Bodenplatte 5 aufgerichtete Wände 2 zu erkennen, wobei die in der Figur 2 links angeordnete Wand 2 als Außenwand aus einem Trapezblech 15 einer Isolierung 16 und den doppelwandigen Blechelementen 4 besteht. Die Innenwände bestehen aus den doppelwandigen Blechelementen 4, einer Isolierung 16 und sich daran anschließenden doppelwandigen Blechelementen 4. Am oberen Ende von Figur 2 ist zu erkennen, dass die doppelwandigen Blechelemente 4 mit Medienzuläufen 6 sowie Medienabläufen 7 in Verbindung stehen. Die doppelwandigen Blechelemente 4 bestehen jeweils aus einem wannenförmigen Blechelement 8 mit jeweils C-förmig umgebogenen Kanten, wobei auf dem jeweiligen Randstreifen 9 der wannenförmigen Blechelemente 8 die Blechtafeln 11 aufgesetzt sind. Weiterhin halten die Randstreifen 9 die Auflageelemente 10.

In Figur 3 ist ein entsprechend perspektivisch dargestellter Ausschnitt gemäß Figur 2 zu erkennen. Auch hier lassen sich wannenförmige Elemente 8, die Blechtafeln 11 und die Auflageelemente 10 erkennen. Auch die Isolierung 16 ist jeweils dargestellt.

Am oberen Ende der Wände 2 sind die doppelwandigen Blechelemente mit Medienzuläufen 6 bzw. Medienabläufen 7 versehen. Dabei besteht die Möglichkeit, dass nicht jedes doppelwandige Blechelement 4 einer Wand 2 mit einem Anschluss für das Gas ausgestattet ist, sondern dass z. B. nur jedes zweite doppelwandige Blechelement 4 mit entsprechenden Gasen versorgt bzw. dass nur durch jedes zweite doppelwandige Blechelement 4 Gase abgesogen werden. Dabei kann zwischen dem Medienzulauf 6 auf der einen Seite dem Medienablauf 7 auf der anderen Seite z. B. ein Versatz von jeweils einem doppelwandigen Blechelement 4 vorgesehen sein, so dass die Gase schräg durch die Kammer 1 von einem Medienzulauf 6zu dem versetzt angeordneten Medienablauf 7 strömen.

Figur 4 zeigt ein doppelwandiges Blechelement 4 bestehend aus einem wannenförmigen Blechelement 8 in dessen Randstreifen 9 Auflageelemente 10 eingehängt sind. Das wannenförmigen Blechelement 8 ist durch die Blechtafel 11 verschlossen. Im oberen Bereich den Blechtafel 11 ist der Medienzulauf 6 bzw. Medienablauf 7 dargestellt. Die Blechtafel 11 weist eine große Anzahl von Öffnungen als Medieneinlässe 17 oder Medienauslässe 18 auf, über die das Gas zu den Baustoffen strömen bzw. über die das Gas in die doppelwandigen Blechelemente 4 eingesaugt werden kann.

Figur 5 zeigt mehrere miteinander verbundene doppelwandige Blechelemente 4 einer Wand 2. Hier sind die in die Randstreifen 9 eingehängten Auflageelemente 10 sowie die Blechtafeln 11 mit ihren Medieneinlässen 17 oder Medienauslässen 18 zu erkennen.

### Bezugszeichenübersicht

- 1: Kammer
- 2: Wand
- 3: Decke
- 4: Doppelwandige Blechelemente
- 5: Bodenplatte
- 6: Medienzulauf
- 7: Medienablauf
- 8: wannenförmiges Blechelement
- 9: Randstreifen
- 10: Auflageelement
- 11: Blechtafeln
- 12: Türen
- 13: doppelwandige Blechelemente
- 14: Geländer
- 15: Trapezbleche
- 16: Isolierung
- 17: Medieneinlässe
- 18: Medienauslässe

## Patentansprüche

1. Kammer (1) zum Härten von Baustoffen, wobei die Kammer (1) aus auf einer Bodenplatte (5) aufgebauten, untereinander isolierten Blechelementen, welche Wände (2) und eine Decke (3) bilden, besteht, wobei die Wände (2) und/oder Decke (3) aus im Wesentlichen gasdicht miteinander verbundenen, selbstragenden, doppelwandigen Blechelementen (4) bestehen, wobei die doppelwandigen Blechelemente (4) der Zu- und/oder Abführung sowie Verteilung eines gasförmigen Härtemediums von außerhalb der Kammer (1) in deren Innenraum dient; wobei die Wände (2) und/oder Decke (3) selbsttragend aus mehreren wannenförmigen Blechelementen (8) gebildet werden, die aus einer Grundfläche, allseitig abgekanteten Seitenwänden sowie gegenüber diesen nach innen abgebogenen, im Wesentlichen parallel zu der Grundfläche verlaufenden Randstreifen (9) bestehen, wobei auf den Randstreifen (9), den Innenbereich der so gebildeten Doppel-Wände und/oder Doppel-Decken der Kammer (1) bildende, Blechtafeln (11) im Wesentlichen gasdicht angeordnet sind, wobei die Randstöße fest und im Wesentlichen gasdicht miteinander verbunden sind, bei dem mit ihrer Grundfläche in einer gemeinsamen Ebene stehenden Blechelemente durch ihre Seitenwände über Dichtungen verspannende Verbindungen zusammengehalten sind, während rechtwinklig anschließende Blechelemente durch Seitenwände über Dichtungen mit Randstreifen und darauf angeordneten Blechtafeln (11) verspannende Verbindungen gehalten sind, wobei die Doppel-Wände und/oder Doppel-Decken einen Medienzulauf (6) und/oder Medienablauf (7) aufweisen, und wobei die Blechtafeln (11) in die Kammer (1) gerichtete Medieneinlässe (17) und/oder Medienauslässe (18) aufweisen, **dadurch gekennzeichnet, dass** an die Randstreifen (9) Auflageelemente (10) angeschraubt, angeschweißt oder eingehängt sind, welche zum Abstützen von Trägern für die Baustoffe dienen.

2. Kammer (1) nach Anspruch 1,
**dadurch gekennzeichnet,**
**dass** die Verbindungen der Stoßstellen der Seitenwände und der Randstreifen (9) der wannenförmigen Blechelemente (8) durch eine Schweißnaht gebildet sind.

3. Kammer (1) nach Anspruch 1 oder 2,
**dadurch gekennzeichnet,**
**dass** als Dichtungen selbstklebende Dichtstreifen und/oder pastöse Dichtmittel umlaufend und/oder durchlaufend Anwendung finden.

4. Kammer (1) nach einem der Ansprüche 1 bis 3,
**dadurch gekennzeichnet,**
**dass** für Decken (3) vorgesehene wannenförmige Blechelemente (8) und/oder Blechtafeln (11) mit gegenüber den für Wände (2) vorgesehenen wannenförmigen Blechelementen (8) und/oder Blechtafeln (11) aus Blech höherer Dicke und/oder einem Material höherer Festigkeit gefertigt sind und/oder breitere Seitenwände und/oder Randstreifen (9) aufweisen.

5. Kammer (1) nach einem der Ansprüche 1 bis 4,
**dadurch gekennzeichnet,**
**dass** durch Grundflächen von wannenförmigen Blechelementen (8) gebildete Wände (2) in Abständen der Dicke von Isolierpackungen (16) vorgesehene Umkleidungen zugeordnet sind.

6. Kammer (1) nach Anspruch 5,
**dadurch gekennzeichnet,**
**dass** die Umkleidung aus Trapezblechen (15) erstellt ist.

7. Kammer (1) nach einem der Ansprüche 1 bis 6,
**dadurch gekennzeichnet,**
**dass** der durch Grundflächen von wannenförmigen Blechelementen (8) gebildeten Decke (3) in Abständen der Dicke von horizontalen Isolierschichten Umkleidungen zugeordnet sind.

8. Kammer (1) nach Anspruch 7,
**dadurch gekennzeichnet,**
**dass** als Umkleidung Lochbleche vorgesehen sind.

9. Kammer (1) nach einem der Ansprüche 1 bis 8,
**dadurch gekennzeichnet,**
**dass** die zwischen den durch die Grundflächen gegenüberstehender wannenförmiger Blechelemente (8) bzw. zwischen den durch die Grundflächen der wannenförmigen Blechelemente (8) und die Umkleidung ausgebildeten Zwischenräume mit schüttbarem Isoliermaterial und/oder Isolierplatten gefüllt sind.

## Claims

1. A chamber (1) for hardening building materials, wherein the chamber (1) consists of mutually insulated sheet metal elements which are built on a base plate (5) and form walls (2) and a ceiling (3), wherein the walls (2) and/or ceiling (3) consist of self-supporting, double-walled sheet metal elements (4) which are connected to one another in a substantially gas-tight manner, wherein the double-walled sheet metal elements (4) serve to supply and/or discharge and distribute a gaseous hardening medium from outside the chamber (1) into its interior; wherein the walls (2) and/or ceiling (3) are formed in a self-supporting manner from multiple trough-shaped sheet metal elements (8) which consist of a base, side walls folded on all sides, and edge strips (9) which are bent inwards relative thereto and extend substantially parallel to the base, wherein sheet metal panels (11) forming the inner region of the double walls and/or double ceilings of the chamber (1) thus formed are arranged in a substantially gas-tight manner on the edge strips (9), wherein the edge joints are connected to one another in a firm and substantially gas-tight manner, wherein the sheet metal elements standing with their base in a common plane are held together by their side walls via seals bracing connections, while sheet metal elements adjoining at right angles are held by side walls via seals bracing connections with edge strips and sheet metal panels (11) arranged thereon, wherein the double walls and/or double ceilings have a media inflow (6) and/or media outflow (7) and wherein the sheet metal panels (11) have media inlets (17) and/or media outlets (18) directed into the chamber (1), **characterized in that** support elements (10), which serve to support carriers for the building materials, are screwed, welded, or hooked onto the edge strips (9).

2. The chamber (1) according to claim 1,
**characterized in**
**that** the connections of the joints of the side walls and the edge strips (9) of the trough-shaped sheet metal elements (8) are formed by a weld seam.

3. The chamber (1) according to claim 1 or 2,
**characterized in**
**that** self-adhesive sealing strips and/or pasty sealants are used circumferentially and/or continuously as seals.

4. The chamber (1) according to any one of claims 1 to 3, **characterized in**
**that** trough-shaped sheet metal elements (8) and/or sheet metal panels (11) provided for ceilings (3) are made of sheet metal of greater thickness and/or a material of higher strength than the trough-shaped sheet metal elements (8) and/or sheet metal panels (11) provided for walls (2), and/or have wider side walls and/or edge strips (9).

5. The chamber (1) according to any one of claims 1 to 4,
**characterized in**
**that** walls (2) formed by bases of trough-shaped sheet metal elements (8) are associated with claddings provided at distances of the thickness of insulating packs (16).

6. The chamber (1) according to claim 5,
**characterized in**
**that** the cladding is made of trapezoidal metal sheets (15).

7. The chamber (1) according to any one of claims 1 to 6,
**characterized in**
**that** the ceiling (3) formed by bases of trough-shaped sheet metal elements (8) is assigned claddings at distances of the thickness of horizontal insulating layers.

8. The chamber (1) according to claim 7,
**characterized in**
**that** perforated sheets are provided as cladding.

9. The chamber (1) according to any one of claims 1 to 8,
**characterized in**
**that** the spaces formed between the bases of opposite trough-shaped sheet metal elements (8) or between the bases of the trough-shaped sheet metal elements (8) and the cladding are filled with pourable insulating material and/or insulating panels.

## Revendications

1. Chambre (1), destinée à la trempe de matériaux de construction, la chambre (1) étant constituée d'éléments en tôle implantés sur une plaque d'embase (5), isolés les uns par rapport aux autres, lesquels constituent des parois (2) et un plafond (3), les parois (2) et / ou le plafond (3) étant constitués d'éléments en tôle (4) autoportants à double paroi, assemblés les uns avec les autres de manière sensiblement étanche au gaz, les éléments en tôle (4) à double paroi servant à alimenter et / ou à évacuer, ainsi qu'à distribuer un fluide de trempe à partir de l'extérieur de la chambre (1) dans l'espace intérieur de celle-ci ; les parois (2) et / ou le plafond (3) étant constitués en étant autoporteurs, en plusieurs éléments en tôle (8) en forme de cuves, qui sont constitués d'une surface de base, de parois latérales chanfreinées de toutes parts, ainsi que de bandes marginales (9) recourbées vers l'intérieur par rapport à celles-ci, s'écoulant sensiblement à la parallèle de la surface de base, sur les bandes marginales (9) étant placés de manière sensiblement étanche au gaz des panneaux de tôle (11) constituant la zone intérieure des doubles parois et / ou doubles plafonds ainsi constitué(e)s de la chambre (1), les joints marginaux étant assemblés les uns avec les autres de manière fixe et sensiblement étanche au gaz, dans lequel des éléments en tôle disposés dans un plan commun par leur surface de base sont maintenus ensemble par des parois latérales par l'intermédiaire d'assemblages contraignant des joints, alors que des éléments en tôle se raccordant à angle droit sont maintenus par des assemblages contraignant des parois latérales par l'intermédiaire de joints avec des bandes marginales et des panneaux de tôle (11) placés sur celles-ci, les doubles parois et / ou doubles plafonds comportant une arrivée de fluide (6) et / ou une évacuation de fluide (7) et les panneaux de tôle (11) comportant des entrées de fluide (17) et / ou des sorties de fluide (18) orientées dans la chambre (1), **caractérisée en ce que** des éléments d'appui (10) servant à soutenir des supports pour les matériaux de construction sont vissés, soudés sur ou accrochés dans les bandes marginales (9).

2. Chambre (1) selon la revendication 1,
**caractérisée,**
**en ce que** les assemblages des jointures des parois latérales et des bandes marginales (9) des éléments en tôle (8) en forme de cuves sont constitués par un joint de soudure.

3. Chambre (1) selon la revendication 1 ou 2,
**caractérisée,**
**en ce qu'**en tant que joints sont utilisé(e)s en périphérie et / ou en continu des bandes d'étanchéité autocollantes et / ou des moyens d'étanchéité pâteux.

4. Chambre (1) selon l'une quelconque des revendications 1 à 3,
**caractérisée**
**en ce que** des éléments en tôle (8) en forme de cuves et / ou des panneaux de tôle (11) prévus pour des plafonds (3) sont fabriqués avec des panneaux de tôle (11) d'épaisseur plus importante et / ou une matière d'une solidité plus élevée par rapport aux éléments en tôle en forme de cuves (8) et / ou les panneaux de tôle (11) prévus pour les parois (2) et / ou comportent des parois latérales et / ou des bandes marginales (9) plus larges.

5. Chambre (1) selon l'une quelconque des revendications 1 à 4,
**caractérisée**
**en ce que** des habillages prévus à des écarts de l'épaisseur de paquets isolants (16) sont affectés aux parois (2) constituées par des surfaces de base d'éléments en tôle (8) en forme de cuves.

6. Chambre (1) selon la revendication 5,
**caractérisée**
**en ce que** l'habillage est créé en tôles trapézoïdales (15).

7. Chambre (1) selon l'une quelconque des revendications 1 à 6
**caractérisée,**
**en ce que** des habillages prévus à des écarts de l'épaisseur de couches isolantes horizontales sont affectés au plafond (3) constitué par des surfaces de base d'éléments en tôle (8) en forme de cuves.

8. Chambre (1) selon la revendication 7,
**caractérisée,**
**en ce que** des tôles perforées sont prévues en tant qu'habillage.

9. Chambre (1) selon l'une quelconque des revendications 1 à 8,
**caractérisée**
**en ce que** les interstices conçus entre les éléments en tôle (8) en forme de cuves placés à l'opposée du fait des surfaces de base ou entre les surfaces de base des éléments en tôle (8) en forme de cuves et l'habillage sont remplis de matière en vrac et / ou de panneaux isolants.
